# EUROPÄISCHE PATENTSCHRIFT

(11) **EP 0 042 933 B1**
(45) Veröffentlichungstag und Bekanntmachung des Hinweises auf die Patenterteilung: **02.11.1983**
(21) Anmeldenummer: 81103197.0
(22) Anmeldetag: 28.04.1981
(51) Int. Cl.: F27B 7/38

(54) **Planetenkühler**
Satellite cooler
Refroidisseur planétaire

(30) Priorität: 01.07.1980 DE 3024802
(43) Veröffentlichungstag der Anmeldung: 06.01.1982
(73) Patentinhaber: KRUPP POLYSIUS AG, 59269 Beckum (DE)
(72) Erfinder: Löffler, Bernhard Robert, D-4410 Warendorf 1 (DE); Eiring, Karl Clemens, D-4740 Oelde 1 (DE)
(74) Vertreter: Tetzner, Volkmar, Dr.-Ing. Dr. jur.

## Beschreibung

Die Erfindung betrifft einen Planetenkühler, enthaltend eine Anzahl von am Umfang eines Drehrohrofens angeordneten Kühlrohren, die in wenigstens je einem Fest- und Loslager aufgehängt sind, von denen jedes Lager eine Kühlrohrauflage und zwei Seitenbleche enthält, über die es mit dem Ofenmantel verbunden ist, wobei in Umfangsrichtung des Ofens benachbarte Lager sich in ihrem an den Ofenmantel angrenzenden inneren Bereich aneinander abstützen und miteinander verschweisst sind, während sie in ihrem vom Ofenmantel abgewandten äusseren Bereich einen lichten Abstand voneinander aufweisen und der innere Teil dieser lichten Abstandszone zum Ofenmantel hin birnenförmig erweitert ist.

Eine Planetenkühlrohr-Aufhängung der vorstehend genannten Art ist beispielsweise durch das DE-U-74 41 586 bekannt. Bedingt durch die ausserordentlich grossen und wechselnden Belastungen der Schweissverbindungen zwischen benachbarten Lagern treten in der Praxis gelegentlich Schäden ein, die meist von der an die birnenförmige Erweiterung der lichten Abstandszone anschliessenden Verbindungs-Schweissnaht zwischen benachbarten sattelförmigen Lagerteilen ausgehen.

Der Erfindung liegt daher die Aufgabe zugrunde, unter Vermeidung dieser Mängel eine Planetenkühlrohr-Lagerung der eingangs genannten Art so auszubilden, dass sie sich durch eine hohe Zuverlässigkeit und Betriebssicherheit auszeichnet, ferner die Möglichkeit bietet, reparaturbedürftige Lager der eingangs genannten Art entsprechend umzurüsten, und dass sie sich schliesslich durch eine vereinfachte Fertigung und Montage auszeichnet.

Diese Aufgabe wird erfindungsgemäss dadurch gelöst, dass der birnenförmig erweiterte Teil der lichten Abstandszone von einem Einsatzstück gebildet wird, das zwei birnenförmig ausgeschnittene seitliche Randscheiben sowie einen die beiden Randscheiben verbindenden, im Querschnitt birnenförmig gewölbten Steg aufweist, wobei jede der beiden Randscheiben längs ihres Umfanges mit den entsprechend den Randscheiben ausgeschnittenen Seitenblechen der beiden benachbarten Lager verschweisst ist.

Bei dem erfindungsgemässen Lager befindet sich die kritische Schweissnaht, die die Verbindung zwischen benachbarten Lagern herstellt, nicht mehr - wie bisher - im Bereich der birnenförmigen Ausrundung, sondern auf einem wesentlich vergrösserten Radius, nämlich am Umfang der beiden seitlichen Randscheiben des Einsatzstückes. Dadurch liegt die Schweissnaht nunmehr ausserhalb der grössten Spannungszone und ist auf diese Weise wirksam vor Oberbeanspruchungen geschützt.

Weitere Merkmale und Vorteile der erfindungsgemässen Lösung ergeben sich aus den Unteransprüchen sowie aus der folgenden Beschreibung einiger der Zeichnung veranschaulichter Ausführungsbeispiele. Die weitgehend schematisch gehaltene Zeichnung zeigt in
Fig. 1 einen Teil-Querschnitt durch den am Umfang eines Drehofens vorgesehenen Planetenkühler, und zwar im Bereich zweier Festlager;
Fig. 2 eine Perspektivansicht eines im birnenförmig erweiterten Teil der lichten Abstandszone einzuschweissenden Einsatzstückes;
Fig. 3 eine Schnittansicht entlang der Linie 111-111 in Fig. 1, zur Darstellung des als Gussstück ausgebildeten und eingeschweissten Einsatzstückes;
Fig. 4 eine ähnliche, vergrösserte Schnittansicht wie Fig. 3, jedoch zur Darstellung einer anderen Ausführungsform des Einsatzstückes als Schweisskonstruktion.

Es sei zunächst darauf hingewiesen, dass in der Zeichnung weitgehend lediglich die Teile veranschaulicht sind, die zur Erläuterung der Erfindung für notwendig gehalten werden, während andere, üblicherweise vorhandene Teile (wie z.B. Verschraubungen, Verspannungen, Auskleidungen usw.) der Einfachheit halber weggelassen worden sind.

Der in Fig. 1 veranschaulichte Planetenkühler 1 enthält eine geeignete Anzahl von Planetenkühlrohren 2, von denen in der Zeichnung lediglich zwei veranschaulicht sind. Die Kühlrohre 2 sind am Umfang eines Drehrohrofens mit Hilfe von wenigstens je einem Fest- und Loslager aufgehängt. Jedes hier gezeigte Festlager 3 ist mit dem Mantel 4 des ansonsten nicht näher veranschaulichten Drehrohrofens durch einen sattelförmigen Lagerteil 5 verbunden, der im wesentlichen von zwei Seitenblechen 6 (siehe Fig. 3) und einer Auflage 7 für das zugehörige Kühlrohr 2 gebildet wird. Jedes Lager 3 enthält weiterhin einen mit dem sattelförmigen Lagerteil 5 verbundenen bügelförmigen Lagerteil 8, wobei beide Lagerteile 5 und 8 jeweils eine innere Ausnehmung des Lagers 3 zur Aufnahme des zugehörigen Kühlrohres 2 bilden; beide Lagerteile 5, 8 sind in üblicher Weise an den Verbindungsstellen 3a aneinander angelenkt, wobei der Lagerteil 8 in seinem äusseren Bereich eine Klemmverschraubung 3b für das Kühlrohr aufweist.

In Umfangsrichtung des Ofens bzw. des Ofenmantels 4 sind benachbarte sattelförmige Lagerteile - wie aus Fig. 1 ersichtlich - in ihrem an den Ofenmantel 4 angrenzenden inneren Bereich 5a aneinander abgestützt und miteinander verschweisst. In ihrem vom Ofenmantel 4 abgewandten äusseren Bereich 5b weisen die sattelförmigen Lagerteile 5 dagegen einen lichten Abstand A voneinander auf, so dass dieser äussere Bereich 5b eine lichte Abstandszone 5c bildet, die sich zum Ofenmantel 4 hin birnenförmig erweitert (Teil 5c'). Dieser birnenförmig erweiterte Teil 5c' wird von einem Einsatzstück 9 gebildet, das - wie vor allem die Perspektiv-Darstellung der Fig. 2 zeigt - zwei birnenförmig ausgeschnittene seitliche Randscheiben 10, 10a sowie einen die beiden Randscheiben 10, 10a verbindenden Steg 11 aufweist, der im Querschnitt birnenförmig gewölbt ist, so dass sich der oben erwähnte, birnenförmig erweiterte Teil 5c' ergibt. Der Abstand der beiden Randscheiben 10, 10a zueinander sowie deren Dicke entsprechen genau dem Abstand und der jeweiligen Dicke der Seitenbleche 6 des sattelförmigen Lagerteiles 5 (vgl. auch Fig. 3). Das in Fig. 2 veranschaulichte Einsatzstück 9 kann auf einfache und kostensparende Weise als Gussteil, vorzugsweise als Stahlgussteil einteilig hergestellt sein.

Wie sich aus den Fig. 1 und 3 deutlich ergibt, ist das Einsatzstück 9 in den einander benachbarten Bereichen jeweils zweier sich aneinander abstützender, satteiförmiger Lagerteile eingeschweisst, und zwar in der Weise, dass die beiden Randscheiben 10, 10a längs ihres Umfanges mit den entsprechend den Randscheiben ausgeschnittenen Seitenblechen 6 der beiden benachbarten sattelförmigen Lagerteile 5 verschweisst sind. Zu diesem Zweck werden bei der Montage des Planetenkühlers 1 die Seitenbleche 6 an den entsprechenden Stellen mit Hilfe eines Brennschnittes ausgeschnitten, so dass in die sich ergebende Ausnehmung 12 der jeweils zusammengehörigen Seitenbleche 6 zweier benachbarter sattelförmiger Lagerteile 5 die zugehörige Randscheibe 10 bzw. 10a des Einsatzstückes 9 genau hineinpasst, um darin verschweisst zu werden, wie es in Fig. 1 durch die Schweissnaht 13 dargestellt ist. Aus Fig. 3 lässt sich ferner erkennen, dass das Einsatzstück 9 mit seinen äusseren Stirnseiten (Aussenseiten der Randscheiben 10, 10a) genau bündig zu den Aussenseiten der Seitenbleche 6 liegt.

Eine alternative Ausführungsform des Einsatzstückes ist in Fig. 4 veranschaulicht. Hier ist das Einsatzstück 9' durch eine Schweisskonstruktion gebildet, bei der die einzeln hergestellten Randscheiben 10', 10a' mit dem ebenfalls einzeln hergestellten, birnenförmig gewölbten Steg 11' in der veranschaulichten Weise miteinander verschweisst sind, so dass sich ein Einsatzstück 9' ergibt, das in seinen äusseren Abmessungen genau denen entspricht, wie sie zuvor anhand des als Stahlgussteil ausgebildeten Einsatzstückes 9 beschrieben sind. Der Einbau dieses Einsatzstükkes 9' erfolgt in gleicher Weise wie beim Stahlgussteil.

Sowohl bei der Ausführungsform des Einsatzstückes als Stahlgussteil als auch als Schweisskonstruktion können die seitlichen Randscheiben 10, 10a bzw. 10', 10a' jede geeignete Umfangsform aufweisen; vorgezogen werden jedoch kreisförmige Randscheiben, da diese sich einerseits verhältnissmässig einfach herstellen lassen, und sie andererseits eine besonders einfache Herstellung der entschprechenden Ausnehmungen 12 in den Seitenblechen 6 gestatten.

Generell können bei den einander benachbarten sattelförmigen Lagerteilen 5 die sich ausserhalb des Einsatzstückes 9 bzw. 9' in der lichten Abstandszone 5c gegenüberliegenden Stirnkanten der Seitenbleche 6 frei liegen. Zu einer besonders stabilen Ausführungsform trägt jedoch bei, wenn in der lichten Abstandszone 5c zwischen zwei in Umfangsrichtung benachbarten sattelförmigen Lagerteilen 5 jeweils ein durchlaufender Gurt vorgesehen ist, wie er in Fig. 1 mit 14 angedeutet ist. Dieser durchlaufende Gurt 14 verbindet die in Umfangsrichtung des Ofenmantels 4 weisenden Stirnkanten der beiden Seitenbleche 6 je zweier benachbarter sattelförmiger Lagerteile 5, wobei er diese Stirnkanten gleichzeitig abdeckt (vgl. Fig. 1 und 3). Der durchlaufende Gurt 14 wird dabei im inneren Teil der lichten Abstandszone 5c, also im Bereich des birnenförmigen Teiles 5c', durch den Steg 11 des Einsatzstückes 9 und im radial äusseren Teil der lichten Abstandszone 5c durch zwei Blechstreifen gebildet, von denen jeder an eine freie Kante 11a bzw. 11b Fig. 2) des Einsatzstückes 9 anschliesst und dabei jeweils die in Umfangsrichtung weisenden Stirnkanten der beiden Seitenbleche 6 verbindet und abdeckt, wie vor allem Fig. 1 und 3 zeigen.

Das Anbringen der sattelförmigen Lagerteile 5 auf der Aussenseite des Ofenmantels 4 geschieht in folgender Weise:
Zwei einander benachbarte sattelförmige Lagerteile 5 werden an den entsprechenden Aussenumfangsstellen des Ofenmantels 4 zusammengepasst, so dass ihre an den Ofenmantel 4 angrenzenden inneren Bereiche 5a sich aneinander abstützen. Im Bereich des Teiles der lichten Abstandszone 5c, wo der birnenförmige Teil 5c' anzuordnen ist, werden die Ausnehmungen 12 in den Seitenblechen 6 entsprechend der Grösse der Randscheiben 10, 10a durch einen Brennschnitt ausgeschnitten. Die erhaltenen Ausnehmungen 12 in den Seitenblechen 6 dienen dann zunächst gleichzeitig als Montageöffnung, d.h. zum Anschweissen der Seitenbleche 6 auf dem Ofenmantel 4, und zwar im inneren Bereich des Lagerteiles 5 (zwischen den beiden Seitenblechen 6). Auf diese Weise braucht keine gesonderte Montageöffnung in den Seitenblechen 6 vorgesehen zu werden, die bei bekannten Ausführungen erforderlich ist, jedoch zur Schwächung des sattelförmigen Lagerteiles beiträgt. Nach dem Anschweissen der Seitenbleche 6 auf dem Ofenmantel 4 wird dann das Einsatzstück 9 bzw. 9' mit seinen Randscheiben 10, 10a bzw. 10', 10a' in die Ausnehmungen 12 der Seitenbleche 6' eingesetzt und verschweisst (Schweissnaht 13).

In der vorhergehenden Beschreibung des in der Zeichnung veranschaulichten Ausführungsbeispieles ist insbesondere auf die Ausführung jedes Festlagers eingegangen worden. Wie bereits weiter oben erwähnt worden und wie auch allgemein bekannt ist, hängt jedes Kühlrohr noch in wenigstens einem Loslager, das das zugehörige Kühlrohr - im Gegensatz zu dem das Kühlrohr festklemmenden Festlager - so umfasst und haltert, dass es sich frei ausdehnen und zusammenziehen kann, was wegen der auftretenden Temperaturschwankungen erforderlich ist. Ein solches Loslager kann dabei im wesentlichen gleichartig aufgebaut sein wie das zuvor beschriebene Festlager, wobei der bügelförmige Lagerteil vollkommen einteilig ausgeführt und lediglich in entsprechender Weise mit dem zugehörigen sattelförmigen Lagerteil verschraubt oder in anderer Weise verbunden sein kann, d.h. es ist hier keine Gelenkverbindung zwischen den beiden Lagerteilen erforderlich.

Darüber hinaus kann jedes Loslager jedoch au vollkommen ungeteilt, d.h. einstückig ausgeführt sein. In diesem Fall kann das Loslager einen ringförmigen Teil für die lose Aufnahme des zugehörigen Kühlrohres sowie einen Ofenverbindungsteil enthalten. Dieser Ofenverbindungsteil kann dabei ansonsten gleichartig ausgebildet sein wie der sattelförmige Lagerteil des zuvor beschriebenen Loslagers bzw. des anhand der Zeichnung erläuterten Festlagers, wobei dann in diesem Ofenverbindungsteil auch das Einsatzstück mit dem birnenförmig erweiterten Teil der lichten Abstandszone aufgenommen ist.

Auf jeden Fall ergibt sich bei den so aufgebauten Fest- und Loslagern nicht nur eine äusserst stabile und zuverlässige Schweisskonstruktion für die Aufhängung von Kühlrohren des Planetenkühlers, sondern es wird auch eine besonders einfache Montage erzielt, und ausserdem können auch ohne weiteres reparaturbedürftige vorhandene Lager von Planetenkühlrohren nachträglich entsprechend umgerüstet werden.

Zur Ausführung des Einsatzstückes als Schweisskonstruktion sei noch erwähnt, dass diese vor ihrer Verwendung vorzugsweise spannungsfrei geglüht sein sollte.

## Patentansprüche

1. Planetenkühler, enthaltend eine Anzahl von am Umfang eines Drehrohrofens angeordneten Kühlrohren, die in wenigstens je einem Fest- und Loslager aufgehängt sind, von denen jedes Lager eine Kühlrohrauflage und zwei Seitenbleche enthält, über die es mit dem Ofenmantel verbunden ist, wobei in Umfangsrichtung des Ofens benachbarte Lager sich in ihrem an den Ofenmantel angrenzenden inneren Bereich aneinander abstützen und miteinander verschweisst sind, während sie in ihrem vom Ofenmantel abgewandten äusseren Bereich einen lichten Abstand voneinander aufweisen und der innere Teil dieser lichten Abstandszone zum Ofenmantel hin birnenförmig erweitert ist, dadurch gekennzeichnet, dass der birnenförmig erweiterte Teil (5c') der lichten Abstandszone (5c) von einem Einsatzstück (9; 9') gebildet wird, das zwei birnenförmig ausgeschnittene seitliche Randscheiben (10, 10a; 10', 10a') sowie einen die beiden Randscheiben verbindenden, im Querschnitt birnenförmig gewölbten Steg (11; 11') aufweist, wobei jede der beiden Randscheiben längs ihres Umfangs mit den entsprechend den Randscheiben ausgeschnittenen Seitenblechen (6) der beiden benachbarten Lager (3) verschweisst ist.

2. Planetenkühler nach Anspruch 1, dadurch gekennzeichnet, dass zumindest jedes Festlager (3) einen mit dem Ofenmantel (4) verbundenen, von den beiden Seitenblechen (6) und einer Kühlrohrauflage (7) gebildeten sattelförmigen Lagerteil (5) sowie einen mit dem sattelförmigen Lagerteil lösbar verbundenen bügelförmigen Lagerteil (8) entbot, in dem der birnenförmig erweiterte Teil (5c') mit dem Einsatzstück (9; 9') angeordnet ist.

3. Planetenkühler nach Anspruch 1, dadurch gekennzeichnet, dass jedes Loslager ungeteilt ausgeführt ist und einen ringförmigen Teil für die lose Aufnahme des zugehörigen Kühlrohres sowie einen Ofenverbindungsteil aufweist, in dem das Einsatzstück angeordnet ist.

4. Planetenkühler nach Anspruch 2, dadurch gekennzeichnet, dass der Abstand der seitlichen Randscheiben (10, 10a; 10', 10a') sowie deren Dicke genau den entsprechenden Massen der Seitenbleche (6) des sattelförmigen Lagerteiles (5) angepasst sind.

5. Planetenkühler nach Anspruch 1, dadurch gekennzeichnet, dass das Einsatzstück (9) ein einteilig hergestellter Stahlgussteil ist.

6. Planetenkühler nach Anspruch 1, dadurch gekennzeichnet, dass der Einsatzteil (9') als Schweisskonstruktion hergestellt ist.

7. Planetenkühler nach wenigstens einem der Ansprüche 1 bis 4, dadurch gekennzeichnet, dass die seitlichen Randscheiben (10, 10a; 10', 10a') des Einsatzstückes (9; 9') kreisförmige Scheiben sind.

8. Planetenkühler nach Anspruch 2, dadurch gekennzeichnet, dass in der lichten Abstandszone (5c) zwischen zwei in Umfangsrichtung benachbarten sattelförmigen Lagerteilen (5) ein durchlaufender Gurt (14) vorgesehen ist, der die in Umfangsrichtung weisenden Stirnkanten der beiden Seitenbleche (6) je zweier benachbarter sattelförmiger Lagerteile (5) abdeckt und verbindet und der im inneren Teil der lichten Abstandszone durch den Steg (11) des Einsatzstückes (9) und im radial äusseren Teil der lichten Abstandszone durch zwei Blechstreifen gebildet wird, von denen jeder an eine freie Kante (11a, 11b) des Einsatzstück-Steges (11) anschliesst und dabei jeweils die in Umfangsrichtung weisenden Stirnkanten der beiden Seitenbleche des zugehörigen sattelförmigen Lagerteiles verbindet und abdeckt.

## Revendications

1. Réfrigérant planétaire comprenant de multiples tuyaux de refroidissement disposés à la périphérie d'un four tubulaire rotatif et dont chacun est suspendu dans au moins un support fixe et un support libre, chaque support comprenant un appui de tuyau de refroidissement et deux tôles latérales par lesquelles il est relié à l'enveloppe du four, les parties intérieures, adjacentes à l'enveloppe du four, des supports voisins, dans la direction de la périphérie de ce dernier, prenant appui l'une contre l'autre et étant soudées l'une à l'autre, tandis que leurs parties extérieures, tournées à l'opposée de l'enveloppe du four, étant séparées par un espace libre et la partie interne de cette zone de séparation s'élargissant en forme de poire vers l'enveloppe du four, réfrigérant caractérisé en ce que la partie (5c') de la zone de séparation (5c) qui s'élargit en forme de poire est formée d'une pièce rapportée (9; 9') qui comprend deux plaques latérales d'extrémité (10, 10a; 10', 10a') qui comportent une échancrure en forme de poire, ainsi qu'une entretoise (11; 11') qui relie les deux plaques d'extrémité et qui est cintrée de manière à avoir une section en forme de poire, chacune des deux plaques d'extrémité étant soudée le long de sa périphérie aux tôles latérales (6) des deux supports voisins (3) qui sont entaillées à la forme et aux dimensions des plaques d'extrémité.

2. Réfrigérant planétaire selon la revendication 1, caractérisé en ce qu'au moins chaque support fixe (3) comprend un élément (5) en forme de selle qui est relié à l'enveloppe (4) du four et qui est formé des deux tôles latérales (6) et d'un appui (7) du tuyau de refroidissement, ainsi qu'un élément (8) en étrier qui est relié de manière amovible à l'élément en forme de selle dans lequel est disposé l'élément (5c') de la pièce rapportée (9; 9') qui s'élargit en forme de poire.

3. Réfrigérant planétaire selon la revendication 1, caractérisé en ce que chaque support libre est en une pièce et comprend un élément annulaire destiné à loger librement le tuyau correspondant de refroidissement ainsi qu'un élément de liaison au four dans lequel la pièce rapportée est disposée.

4. Réfrigérant planétaire selon la revendication 2, caractérisé en ce que la distance séparant les plaques latérales d'extrémité (10, 10a; 10', 10a') ainsi que leur épaisseur sont exactement conformes aux cotes correspondantes des tôles latérales (6) de l'élément (5) de support en forme de selle.

5. Réfrigérant planétaire selon la revendication 1, caractérisé en ce que la pièce rapportée (9) est en une pièce de fonte d'acier.

6. Réfrigérant planétaire selon la revendication 1, caractérisé en ce que la pièce rapportée (9') est réalisée sous forme d'une construction soudée.

7. Réfrigérant planétaire selon au moins l'une des revendications 1 à 4, caractérisé en ce que les plaques latérales d'extrémité (10, 10a; 10', 10a') de la pièce rapportée (9; 9') sont circulaires.

8. Réfrigérant planétaire selon la revendication 2, caractérisé en ce qu'une semelle continue (14), qui est disposée dans la zone de séparation (5c) comprise entre deux éléments (5) de support en forme de selle qui sont voisins dans la direction de la périphérie, recouvre et relie les bords extrêmes, orientés dans la direction de la périphérie, des deux tôles latérales (6) de deux éléments voisins (5) de support en forme de selle et, dans la partie interne de la zone séparation, cette semelle est formée par l'entretoise (11) de la pièce rapportée (9), tandis que dans la partie de cette zone de séparation qui est située radialement à l'extérieur, elle est formée de deux feuillards dont chacun est disposé dans le prolongement d'un bord libre (11 a, 11 b) de l'entretoise (11) de la pièce rapportée et ainsi relie et recouvre les bords extrêmes, orientés dans la direction de la périphérie, des deux tôles latérales de l'élément correspondant, en forme de selle, du support.

## Claims

1. A planetary cooler comprising a plurality of cooling tubes which are arranged around the periphery of a revolving tubular furnace and which are suspended in at least one fixed bearing and at least one floating bearing, of which each bearing comprises a cooling tube support and two side plates through which it is connected to the furnace mantle, bearings adjacent one another in the peripheral direction of the furnace resting on one another and being welded together in their inner region adjoining the furnace mantle, whereas in their outer region remote from the furnace mantle they have a clearance between one nother and the inner part of this clearance zone is widened in the shape of a pear towards the furnace mantle, characterised in that that part (5c') of the clearance zone (5c) which is widened in the shape of a pear is formed by an insert (9; 9') which comprises two lateral peripheral discs (10, 10a; 10', 10a') cut out in the shape of a pear and a web (11; 11') which joins the two peripheral discs and which is pear-shaped in cross-section, each of the two peripheral discs being welded around its circumference to the side plates (6) of the two adjacent bearings (3), said side plates being cut out commensurately with the peripheral discs.

2. A planetary cooler as claimed in Claim 1, characterised in that at least each fixed bearing (3) comprises a saddle-shaped bearing element (5) which is connected to the furnace mantle (4) and which is formed by the two side plates (6) and a cooling tube support (7) and a U-shaped bearing element (8) which is releasably connected to the saddle-shaped bearing element and in which the pear-shaped part (5c') is arranged together with the insert (9; 9').

3. A planetary cooler as claimed in Claim 1, characterised in that each floating bearing is in one piece and comprises an annular element for loosely accommodating the associated cooling tube and a furnace connecting element in which the insert is arranged.

4. A planetary cooler as claimed in Claim 2, characterised in that the interval between the lateral peripheral discs (10, 10a; 10', 10a') and their respective thicknesses correspond exactliy to the corresponding dimensions of the side plates (6) of the saddle-shaped bearing element (5).

5. A planetary cooler as claimed in Claim 1, characterised in that the insert (9) is formed by a one-piece steel casting.

6. A planetary cooler as claimed in Claim 1, characterised in that the insert (9') is in the form of welded construction.

7. A planetary cooler as claimed in at least one of Claims 1 to 4, characterised in that the lateral peripheral discs (10,10a; 10', 10a') of the insert (9; 9') are circular discs.

8. A planetary cooler as claimed in Claim 2, characterised in that a continuous belt (14) is provided in the clearance zone (5c) between two saddle-shaped bearing elements (5) situated adjacent one another in the peripheral direction, covering and connecting the front edges (facing in the peripheral direction) of the two side plates (6) of two adjacent saddle-shaped bearing elements (5) and being formed in the inner part ofthe clearance zone by the web (11) of the insert (9) and in the radially outer part of the clearance zone by two sheet-metal strips of which each adjoins one free edge (11a, 11b) of the web (11) of the insert and, at the same time, connects and covers the front edges (facing in the peripheral direction) of the two side plates of the associated saddle-shaped bearing element.
